# EUROPÄISCHE PATENTSCHRIFT

(11) **EP 0 335 088 B1**
(45) Veröffentlichungstag und Bekanntmachung des Hinweises auf die Patenterteilung: **20.05.1992**
(21) Anmeldenummer: 89102401.0
(22) Anmeldetag: 11.02.1989
(51) Int. Cl.: E01B 25/10

(54) **Verfahren zur lagegenauen Befestigung von Ausrüstungsteilen**
Process for accurate positioning of equipment parts
Procédé pour la fixation en position précise de pièces d'équipement

(30) Priorität: 26.03.1988 DE 3810326
(43) Veröffentlichungstag der Anmeldung: 04.10.1989
(73) Patentinhaber: THYSSEN INDUSTRIE AG, 45128 Essen (DE)
(72) Erfinder: Kindmann, Rolf, Dr.Ing., D-4670 Lünen (DE); Niebuhr, Hans Joachim, Dipl.-Ing., D-5860 Iserlohn 7 (DE)
(74) Vertreter: Dahlkamp, Heinrich-Leo, Dipl.-Ing.

(56) Entgegenhaltungen:
- DE-A- 2 235 036
- DE-A- 3 111 385
- DE-C- 3 404 061
- FR-A- 2 053 827

## Beschreibung

Die Erfindung betrifft ein Verfahren zur lagenauen Befestigung von Ausrüstungsteilen an vorgegebenen Anschlußorten an der Tragkonstruktion von Fahrwegen für Magnetschwebebahnen. Anschlußkörper sind an Anschlußorten angeordnet und so bemessen, daß sie die durch das Fahrzeug auf die Ausrüstungsteile wirkenden Kräfte und Momente auf die Tragkonstruktion übertragen können. Nach der Fertigung eines Fahrwegträgers werden durch Vermessen des Trägers bezogen auf die Trassierung die Soll-Lagen der Ausrüstungsteile bestimmt.

Bei der Entwicklung einer Hochgeschwindigkeitsmagnetbahn in den vergangenen Jahren vom Projektstadium bis zur Anwendungsreife wurden unter anderem Magnetbahnfahrwege für die Demonstrationsanlage zur IVA 1979 in Hamburg und für die Transrapid-Versuchsanlage Emsland ausgeführt und im Fahrbetrieb erprobt. An die wesentlichen Funktionskomponenten der Fahrwege werden hohe Genauigkeitsanforderungen gestellt bezüglich der Positionierung unter Berücksichtigung der Trassierung und auch hinsichtlich der Aufnahme der auftretenden Lasten bei möglichst geringer Verformung, die infolge Schweben, Fahren, Beschleunigen, Bremsen und Fahrzeugabsetzen in die Träger eingeleitet werden.

Es ist aus der DE-A-22 35 036 bekannt, die genaue Einstellung der gegenseitigen Abstände und der Lage im Raum hinsichtlifh der Trassierung mit justierbaren Sfhraubverbindungen durchzuführen. Dabei werden die Ausrüstungsteile nach der Aufstellung des Fahrwegs im Gelände angeschraubt, und die Justierung erfolgt durch Vermessung und Einstellen der Verschraubungen, zum Teil in größeren Höhen und unter schwierigen Bedingungen. Ungünstige Witterungslagen können die Arbeiten empfindlich stören; insbesondere im Winter kann die Bautätigkeit ganz lahmgelegt werden.

Dieses aufwendige Verfahren wurde durch das eingangs genannte Verfahren nach DE-PS 34 04 061 abgelöst. Danach werden die einzelnen Fahrwegträger vor dem Aufstellen im Gelände maßgenau und ohne Justierarbeit mit den Ausrüstungsteilen versehen. Sie können entsprechend der am Verlegeort vorgesehenen Lagerung, z.B. in einer Ausrüstungshalle, fixiert werden, wobei eine rechnergesteuerte Bearbeitungsmaschine die mit dem Fahrwegträger fest verbundenen Anschlußkörper so bohrt und ansenkt, daß die Ausrüstungsteile mit Distanzbuchsen und Verschraubungen ohne Justierarbeit maßgenau montierbar sind. Dieses Verfahren erfordert jedoch verhältnismäßig komplizierte und aufwendige Bearbeitungsmaschinen für die maßgenaue Bearbeitung der z.B. rund 30 m langen Fahrwegträger. Außerdem sind die bisher bekanntgewordenen Fahrwegkonstruktionen, bei denen die Anschlußkörper fest mit dem Fahrwegabschnitt verbunden werden, aufwendig und, z.B. bei der Montage laminierter Eisenkörper für Wicklungen nicht montagefreundlich. Außer aus der DE-PS 34 04 061 ist ein Stahlfahrweg für Magnetschwebebahnen auch aus der DE-PS 34 12 401 bekanntgeworden. Bei den trägerförmigen angeschweißten Anschlußkörpern dieser Stahlfahrwege besteht außerdem die Schwierigkeit, daß durch das nicht ganz vermeidbare Verziehen beim Schweißen eine stärkere, nicht mehr ausgleichbare Abweichung der Anschlußflächen für die Ausrüstungsteile von der Soll-Lage auftritt.

Die Aufgabe der Erfindung wird darin gesehen, einen Fahrweg für Magnetschwebefahrzeuge zu entwickeln, der eine rechnergestützte, justierungsfreie Montage der Ausrüstungsteile mit geringem Material- und Arbeitsaufwand ermöglicht.

Diese Aufgabe wird bei einem Verfahren der eingangs genannten Gattung dadurch gelöst, daß die Soll-Lage der Anschlußkörper, bezogen auf die Anschlußorte bestimmt werden und die Anschlußkörper mit Bohrungen und maßgenauen Abstandshaltern versehen werden, die ihre Soll-Lage, bezogen auf die Anschlußorte und auf die Trassierung gewährleisten und an den Anschlußorten mit dem Fahrwegträger verschaubt werden.

Dadurch, daß die Anschlußkörper mit dem Fahrwegträger verschraubt werden und vor ihrer Bearbeitung nicht fest mit ihm verbunden sind, ist es nicht nötig, eine für die Bearbeitung eines vollständigen Fahrwegträgers konzipierte, entsprechend aufwendige Bearbeitungsmaschine bereitzustellen, die an dem langen Fahrwegträger die in allen Koordinaten richtigen Bohrungen anbringt. Vielmehr kann man nach Ausmessen des Fahrwegs und dem entsprechenden Festlegen der Soll-Lagen der Ausrüstungsteile die einzelnen Anschlußkörper und/oder die Abstandshalter bearbeiten und an den Anschlußorten des Fahrwegträgers anschrauben. An die Anschlußkörper können die Ausrüstungsteile ohne Justierarbeit einfach angeschraubt werden. Der Fahrweg entsteht im Gelände durch Montage der fertigausgerüsteten Fahrwegabschnitte. Dadurch, daß die einzelnen Anschlußkörper an den koordinatenrichtig gebohrten Stellen mit den maßgenauen Abstandshaltern versehen werden, wird die exakte Einhaltung der Soll-Lagen mit geringem Arbeitsaufwand ermöglicht. Eine Bearbeitung der Anschlußkörper bzw. der Abstandshalter kann mit einer stationären Maschine erfolgen. Das Anbringen der Anschlußkörper mit maßgenauen Abstandshaltern ermöglicht auch eine große Flexibilität hinsichtlich der zu wählenden Abstände der Anschlußkörper vom Fahrbahnträger und konstruktive Vereinfachungen bei der belastungsfähigen Fixierung der Anschlußkörper und damit auch der Ausrüstungsteile an den vorgesehenen Stellen.

Zur Lösung der Aufgabe ist weiterhin ein Fahrwegträger mit einem Deckblech, einer angeschweißten Seitenführungsschiene und mit Anschlußkörpern vorgesehen, bei dem an der Unterseite des Deckblechs die Anschlußkörper mit der Soll-Lage der Anschlußkörper angepaßten maßgenauen Abstandshaltern befestigt sind.

Im einzelnen kann die Erfindung wie folgt vorteilhaft ausgestaltet sein.

Dadurch, daß die Anschlußorte für die Montage der Anschlußkörper schon vor dem Vermessen des Fahrwegträgers, bezogen auf die Trassierung, vorbereitet werden, die Fahrwegträger z.B. bereits bei der Fertigung der Träger Rundbolzen mit Gewindebohrungen erhalten, stehen die genaue Lage der Anschlußorte einschließlich der Flächenlage bei der Vermessung für die Festlegung der Soll-Lage der Anschlußkörper zur Verfügung.

Insbesondere, wenn die lagegenau zu befestigenden Ausrüstungsteile Langstatorpakete für eine Magnetwicklung sind, die an einem Fahrwegträger mit einem Deckblech anzubringen sind, werden die Anschlußstellen im Fahrwegträger vorteilhaft an der Unterseite des Deckblechs angebracht. Trotz der hohen Genauigkeitsanforderungen, die bezüglich des Abstandes zwischen der Unterseite der Statorpakete und der Oberseite des Deckblechs gestellt werden und trotz der Einleitung der gesamten, vom Fahrzeug herrührenden Kräfte für das Tragen, Beschleunigen und Bremsen erfüllt dieses einfache Fertigungsverfahren sämtliche zu stellenden Anforderungen. Es hat sich gezeigt, daß die nach dem Stand der Technik verwendeten, angeschweißten, in Längsrichtung durchlaufenden besonderen Träger für die Anschlußkörper für die Statorpakete, wobei die Träger noch zusätzlich mit Querträgern versteift wurden, nicht notwendig sind. Diese Ausführungsart ist fertigungstechnisch aufwendig, auch im Hinblick auf die einzuhaltende Formgenauigkeit und montageunfreundlich.

Vorteilhaft werden die Abstandshalter der einzelnen Anschlußkörper entsprechend den Sollwerten rechnergesteuert bearbeitet, wobei die Bearbeitung durch eine stationäre Maschine, der die Anschlußkörper oder deren Abstandshalter automatisch zugeführt werden, erfolgt.

Dadurch, daß die Anschlußkörper korrospondierend zu den bereits vorgesehenen Anschlußorten gebohrt werden, wird die koordinatengenaue Lage der Anschlußkörper bezüglich der Horizontalen eingehalten, ohne daß weitere Bearbeitung am fertigen Träger erforderlich ist.

Dadurch, daß die Ausrüstungsteile zuerst mit den Anschlußkörpern verschraubt werden und erst dann die Anschlußkörper zusammen mit den Ausrüstungsteilen an den entsprechenden Anschlußorten des Fahrwegträgers angebracht werden, kann eine wesentliche Montageerleichterung erreicht werden. Dies gilt insbesondere für die Montage der verhältnismäßig schwer zu handhabenden Statorpakete, deren Verschraubungsstellen mit den Anschlußkörpern vor der Befestigung am Fahrwegträger frei zugänglich sind.

Wenn jedoch ohnehin eine Bearbeitungsmaschine zur Verfügung steht, die geeignet ist, an den Anschlußkörpern in allen Koordinaten maßgerechte Bohrungen und Ansenkungen anzubringen, ist es auch möglich, die Anschlußorte für die Anschlußkörper am Fahrwegträger mit der Maschine zu bearbeiten und die Anschlußkörper einheitlich zu machen. Bei dieser Ausführungsart der Erfindung wird von den Vorteilen der leichteren Montagemöglichkeit der Ausrüstungsteile an die Anschlußkörper und der vereinfachten Aufhängung der Anschlußkörper Gebrauch gemacht.

Die Einstellung der Soll-Lngen der Abstandshalter ist dadurch einfach, daß die Abstandshalter als die Verbindungsschrauben umgebende Rohre zwischen den Anschlußstellen und den Anschlußkörpern festgeschraubt werden.

Man kann die Rohre rechnergesteuert nach ihrem geplanten Einsatzort auf Länge bearbeiten.

Eine andere, einfache Möglichkeit besteht darin, daß die Rohre entsprechend ihren Sollmaßen aus einem Magazin mit verschieden langen, vorgefertigten Rohren ausgewählt und montiert werden. Dies kann auch automatisiert werden.

Die Anschlußstellen können in verschiedener Weise ausgestaltet werden.

Dadurch, daß auf die Unterseite des Deckblechs des Fahrwegträgers scheibenförmige Körper aufgeschweißt werden, die beliebige Form haben können, wird die Stützkraft zuverlässig in den Träger eingeleitet und eine einfache Möglichkeit für die schraubende Befestigung des Anschlußkörpers geschaffen. Das Bearbeiten der Anschlußstelle, Bohren, Gewindeschneiden und die Vorbereitung der Auflagefläche für den Abstandshalter können dabei sowohl vor dem Anschweißen der Scheiben erfolgen als auch, besonders wenn eine Bearbeitungsmaschine zur Verfügung steht, nachher.

Eine besonders stabile, verformungsarme Anschlußart erhält man dadurch, daß Bolzen, Rundstähle oder Stahlklötze, die mit einem Gewinde versehen sind, auf der Unterseite des Deckblechs befestigt werden und die Anschlußkörper mit entsprechend kurzen Abstandshaltern mit in den Stützrohren angebrachten Gewinden verschraubt werden.

Ein vorteilhaftes Verfahren ist das Aufschießen von Gewindebolzen. Dabei wird mit einem hohen Stromstoß, der durch den Bolzen, eine Aluminiumkugel und das Deckblech geleitet wird, eine senkundenschnelle Verschweißung durchgeführt. Es ist natürlich auch möglich, die Bolzen, Rundstähle oder Klötze mit einem beliebigen Schweißverfahren zu befestigen.

Besonders geringe zu handhabende Massen beim Anschrauben der Anschlußkörper erreicht man dadurch, daß die Abstandshalter an der Unterseite des Deckblechs des Fahrwegträgers angeschweißt und durch von oben durchgehende Schrauben die Anschlußkörper mit den Abstandshaltern kraftschlüssig verbunden werden.

Wenn man das Deckblech des Fahrwegträgers genügend dick ausbildet, ist es auch möglich, in den Fahrwegträger selbst Anbohrungen und Gewinde einzuschneiden und die Anschlußkörper mit den angeschweißten Abstandshaltern anzuschrauben. Durch das Verschweißen der Anschlußkörper mit den Abstandshaltern wird die Stabilität verbessert. Im Fahrwegträger selbst werden dabei keine besonderen Anschlußelemente benötigt.

Man kann auch zur Montageerleichterung die Anschlußkörper und Abstandshalter miteinander verschweißen und als U-förmiges Bauteil durch durchgehende Bohrungen durch das Deckblech des Fahrwegträgers von oben anschrauben.

Es ist auch möglich, die Anschraubstellen für die Abstandshalter in ein Füllblech zwischen einer Seitenführschiene und einem Stegblech des Fahrwegträgers vorzusehen oder auch an Traversen, die an der Seitenführschiene und am Stegblech angeschweißt sind oder an einer die Seitenführschiene und das Stegblech verbindenden, horizontalliegenden Blech. Diese Fahrwegträgerkonstruktionen sind besonders widerstandsfähig gegen seitliche Schubkräfte auf die Seitenführschiene und die letztgenannte Ausführungsart ist durch den dabei entstehenden geschlossenen Kasten besonders korrosionssicher.

Im folgenden wird anhand einer Zeichnung ein Ausführungsbeispiel der Erfindung erläutert. Es zeigen im einzelnen
Fig. 1 einen senkrechten Querschnitt eines Fahrwegträgers, und zwar dessen äußersten linken Abschnitt mit Anschlußorten, Anschlußkörpern und einem Langstatorpaket als Ausrüstungsteil und die andere Ausführungsarten der Anschlußorte am Fahrwegträger und
Fig .2-9 der Anschlußkörper.

Die Fig. 1 zeigt die lagegenaue Befestigung eines Ausrüstungsteils 1, hier eines Langstatorpakets einer Magnetschwebebahn an einem Fahrwegträger. Die Anschlußkörper 2 sind an den Anschlußorten 3 angeordnet und sind so bemessen, daß sie die durch das Fahrzeug auf die Ausrüstungsteile 1 wirkenden Kräfte und Momente auf die Tragkonstruktion übertragen können. Nach der Fertigung eines Fahrwegträgers ist er bezogen auf die Trassierung vermessen worden und die Soll-Lagen der Ausrüstungsteile 1 sind bestimmt worden. Die Anschlußkörper 2 sind so gebohrt worden und mit Abstandshaltern 4 versehen worden, daß die Soll-Lagen der Anschlußkörper 2, bezogen auf die Anschlußorte 3 und die Trassierung eingehalten sind und sind an den Anschlußorten 3 mit dem Fahrwegträger verschraubt worden. Dabei ist die Länge der Abstandshalter 4, ausgehend von den Daten der Trägervermessung, bei der dessen Ist-Form ermittelt wird, festgelegt worden und die Abstandshalter entsprechend bearbeitet worden. An den Anschlußorten 3 sind Scheiben, die genügend stark sind, die Gewindebohrung für die Verschraubung des Anschlußkörpers 2 aufzunehmen, angeschweißt. Diese sind vor der Vermessung bereits mit den Gewindebohrungen 5 versehen worden. In horizontaler Richtung, das-ist in Quer- und in Längsrichtung des Fahrwegträgers, sind Abweichungen von der exakten Soll-Positionierung des Langstatorpakets 1 dadurch vermieden worden, daß die Bohrungen 6 im Anschlußkörper 3, die zur Montage des Anschlußkörpers 3 dienen, entsprechend der vermessenen Position der Gewindebohrungen 5 in den Scheiben an den Anschlußorten 3 so gebohrt worden, daß der Anschlußkörper 2 auch hinsichtlich der Längs- und der Querrichtung exakt so ausgerichtet ist, daß bei symmetrischem Anschrauben des Langstatorpakets 1 dessen Soll-Lage eingehalten ist. - Es ist natürlich auch möglich, die Bohrungen 6 im Anschlußkörper 2 symmetrisch und die Bohrungen 7 für das Statorpaket 1 nach den Soll-Werten versetzt auszuführen. - Bei der Montage ist zuerst das Langstatorpaket 1 an den Anschlußkörper 2 angeschraubt worden, wobei die Schrauben frei zugänglich waren und dann der Anschlußkörper 2 zusammen mit dem Statorpaket 1 am Anschlußort 3 mit dem Fahrweg verschraubt worden. Die strichliert angedeutete Wicklung am Langstatorpaket 1 wird erst nach Aufständerung des Fahrwegs im Gelände eingebracht.

Nach Fig. 2 sind Gewindebolzen 9 auf das Deckblech 8 aufgeschossen worden und die Anschlußkörper 2 mit den, in diesem Fall nur kurzen Abstandshaltern 4 verschraubt worden. Dieses Aufschießen erfolgt durch einen starken Stromstoß durch den Gewindebolzen 9, eine zwischen dem Gewindebolzen und dem Deckblech 8 liegende Aluminiumkugel und das Deckblech 8 unter Andrücken des Gewindebolzens 9 An die Gewindebolzen 9 sind die Anschlußkörper 2 mit den, in diesem Fall nur kurzen, Abstandshaltern 4 verschraubt worden.
Nach Fig. 3 sind die rohrförmigen Abstandshalter 4 nach ihrem geplanten Einsatzort auf Länge bearbeitet und dann am Deckblech 8 verschweißt worden. Durch die koordinatengenau ausgeführten Bohrungen 6 sind die Anschlußkörper 2 positionsrichtig angeschraubt worden. Die Schrauben 10 treten von oben durch das Deckblech 8.

Nach Fig. 4 sind die Anschlußstellen 3 für den Anschlußkörper 2 direkt im Deckblech 8 angebracht. Das Deckblech ist entsprechend verstärkt ausgeführt und weist Gewindebohrungen für das Anschrauben der Anschlußkörper 2 auf. Die Abstandshalter 4 sind mit den Anschlußkörpern 2 verschweißt und vor der Montage an das Deckblech 8 fräsend auf Länge bearbeitet worden.

Nach Fig. 5 sind die längenmäßig bearbeiteten Abstandshalter 4 mit den Anschlußkörpern 2 verschweißt und durch das Deckblech 8 von oben durchsetzende Schrauben 10 verschraubt worden.

Nach Fig. 6 und 7 sind sich in Querrichtung zum Fahrweg erstreckende Bleche 11 zwischen die Seitenführschiene 12 und das Stegblech 13 eingeschweißt. Die Bleche 11 sind mit einem verstärkten Bereich 14, der die Gewinde für das Verschrauben der Anschlußkörper 2 aufweist, versehen. Die Anschlußkörper 2 sind mit den in diesem Fall kurzen, bearbeiteten Abstandshaltern 4 mit den verstärkten Bereichen 14 verschraubt.

Nach Fig. 8 ist an die Seitenführschiene 12 und an das Stegblech 13 je ein längsdurchlaufendes Blech 15 als Konsole angeschweißt. Die Bleche 15 weisen eine Gewindebohrung 5 auf, mit der der Anschlußkörper 2 mit den dazwischengelegten, bearbeiteten Abstandshaltern 4 verschraubt ist.

Nach Fig. 9 sind unter ein längsdurchlaufendes Blech 16 Blechscheiben 17 geschweißt, mit deren Gewindebohrungen 5 der Anschlußkörper 2 unter Zwischenfügen der auf Länge bearbeiteten Abstandshalter 4 angeschraubt ist.

## Patentansprüche

1. Verfahren zur lagegenauen Befestigung von Ausrüstungsteilen an vorgegebenen Anschlußorten an der Tragkonstruktion von Fahrwegen für Magnetschwebebahnen, mit Anschlußkörpern, die an den Anschlußorten angeordnet und so bemessen sind, daß sie die durch das Fahrzeug auf die Ausrüstungsteile wirkenden Kräfte und Momente auf die Tragkonstruktion übertragen können, bei dem nach der Fertigung eines Fahrwegträgers durch Vermessen des Fahrwegträgers bezogen auf die Trassierung die Soll-Lagen der Ausrüstungsteile bestimmt werden, dadurch gekennzeichnet, daß die Soll-Lagen der Anschlußkörper, bezogen auf die Anschlußorte, bestimmt werden, die Anschlußkörper mit Bohrungen und maßgenauen Abstandshaltern versehen werden, die ihre Soll-Lage, bezogen auf die Anschlußorte und auf die Trassierung, gewährleisten und an den jeweiligen Anschlußorten mit dem Fahrwegträger verschraubt werden.

2. Verfahren nach Anspruch 1, dadurch gekennzeichnet, daß vor dem Vermessen des Fahrwegträgers bezogen auf die Trassierung die Anschlußorte für die Montage der Anschlußkörper vorbereitet werden.

3. Verfahren nach Anspruch 1 oder 2 für das Anbringen von Statorpaketen für eine Magnetwicklung als Ausrüstungsteile an einem Fahrwegträger mit einem Deckblech, dadurch gekennzeichnet, daß die Anschlußorte im Fahrwegträger an der Unterseite des Deckblechs angebracht werden.

4. Verfahren nach einem der obigen Ansprüche, dadurch gekennzeichnet, daß die Abstandshalter der einzelnen Anschlußkörper entsprechend dem Sollwert rechnergesteuert bearbeitet werden.

5. Verfahren nach einem der obigen Ansprüche, dadurch gekennzeichnet, daß die Anschlußkörper korrospondierend zu den Anschlußorten gebohrt werden.

6. Verfahren nach einem der obigen Ansprüche, dadurch gekennzeichnet, daß die Ausrüstungsteile mit den Anschlußkörpern verschraubt werden und dann die Anschlußkörper zusammen mit den Ausrüstungsteilen an den entsprechenden Anschlußorten mit der Tragkonstruktion verschraubt werden.

7. Verfahren nach einem der Ansprüche 1 bis 3, 6, dadurch gekennzeichnet, daß die Anschlußorte am Fahrwegträger für die Aufnahme der Montagemittel der Anschlußkörper mit in allen Koordinaten maßgenauen Bohrungen versehen werden und daß die Anschlußkörper mit gleichlangen Abstandshaltern mit dem Fahrwegträger verschraubt werden.

8. Verfahren nach einem der obigen Ansprüche, dadurch gekennzeichnet, daß die Abstandshalter als die Verbindungsschrauben umgebende Rohre ausgebildet sind.

9. Verfahren nach Anspruch 8, dadurch gekennzeichnet, daß die Rohre rechnergesteuert nach ihrem geplanten Einsatzort auf Länge bearbeitet werden.

10. Verfahren nach Anspruch 8, dadurch gekennzeichnet, daß die Rohre entsprechend ihren Sollmaßen aus einem Magazin mit verschieden langen Rohren ausgewählt und montiert werden.

11. Verfahren nach einem der obigen Ansprüche, dadurch gekennzeichnet, daß auf die Unterseite des Deckblechs des Fahrwegträgers scheibenförmige Körper aufgeschweißt werden.

12. Verfahren nach einem der Ansprüche 1 bis 10, dadurch gekennzeichnet, daß Bolzen, Rundstähle oder Stahlklötze auf der Unterseite des Deckblechs des Fahrwegträgers angebracht werden.

13. Verfahren nach Anspruch 12, dadurch gekennzeichnet, daß Gewindebolzen auf die Unterseite des Deckblechs des Fahrwegträgers aufgeschossen werden.

14. Verfahren nach einem der Ansprüche 1 bis 10, dadurch gekennzeichnet, daß die Abstandshalter an der Unterseite des Deckblechs des Fahrwegträgers angeschweißt und durch von oben durchgehende Schrauben die Anschlußkörper mit den Abstandshaltern kraftschlüssig verbunden sind.

15. Verfahren nach einem der Ansprüche 1 bis 10, dadurch gekennzeichnet, daß in das ausreichend dicke Deckblech selbst Anbohrungen und Gewinde eingeschnitten werden und die Anschlußkörper mit an sie angeschweißten Abstandshaltern angeschraubt werden.

16. Verfahren nach einem der Ansprüche 1 bis 10, dadurch gekennzeichnet, daß die Anschlußkörper und die Abstandshalter miteinander verschweißt werden und als U-förmiges Bauteil durch durchgehende Bohrungen im Deckblech des Fahrwegträgers von oben angeschraubt werden.

17. Verfahren nach einem der Ansprüche 1 bis 10, dadurch gekennzeichnet, daß die Anschraubstellen für die Abstandshalter in einem Füllblech zwischen einer Seitenführschiene und einem Stegblech des Fahrwegträgers vorgesehen werden.

18. Verfahren nach einem der Ansprüche 1 bis 10, dadurch gekennzeichnet, daß an Traversen, die an der Seitenführschiene und am Stegblech angeschweißt sind, die Anschraubstellen für die Abstandshalter vorgesehen werden.

19. Verfahren nach einem der Ansprüche 1 bis 10, dadurch gekennzeichnet, daß an einem die Seitenführschiene und das Stegblech verbindenden, horizontalliegenden Blech die Anschraubstellen für die Abstandshalter vorgesehen sind.

20. Fahrwegträger mit einem Deckblech (8), einer angeschweißten Seitenführungsschiene (12) und mit Anschlußkörpern (2), dadurch gekennzeichnet, daß an der Unterseite des Deckblechs (8) die Anschlußkörper (2) mit der Soll-Lage der Anschlußkörper (2) angepaßten Abstandshaltern (4) befestigt sind.

21. Fahrwegträger nach Anspruch 20, dadurch gekennzeichnet, daß die Anschlußkörper (2) mit den Abstandshaltern (4) zusammen mit an der Unterseite des Deckblechs (8) angeschweißten Scheiben verschraubt sind.

22. Fahrwegträger nach Anspruch 20, dadurch gekennzeichnet, daß die Abstandshalter (4) und die Anschlußkörper (2) in einem verstärkten Bereich (14) eines Blechs (11), das zwischen der Seitenführungsschiene (12), dem Deckblech (8) und einem Stegblech (13) eingeschweißt ist, verschraubt sind.

23 . Fahrwegträger nach Anspruch 20, 21 oder 22, dadurch gekennzeichnet, daß an dem Anschlußkörper (2) Statorpakete (1) für eine Magnetwicklung angeschraubt sind.

## Claims

1. Method for the positionally accurate fixing of equipment parts at given attachment locations on the supporting structure of lines for maglev trains, having attachment members which are arranged at the attachment locations and dimensioned so that they can transmit to the supporting structure the forces and moments acting through the vehicle on the equipment parts, in which method the desired positions of the equipment parts are determined after a line support has been produced by measuring the line support with reference to the layout of the line, characterised in that the desired positions of the attachment members are determined, with reference to the attachment locations, the attachment members are provided with bores and dimensionally accurate spacers which ensure their desired position relative to the attachment locations and to the layout of the line and which are screwed onto the line support at the respective attachment locations.

2. Method according to Claim 1, characterised in that before measurement of the line support with reference to the layout of the line takes place, the attachment locations for mounting the attachment members are prepared.

3. Method according to Claim 1 or 2 for installing long-stator assemblies for a magnet winding as equipment parts on a line support with a cover plate, characterised in that the attachment locations in the line support are provided at the bottom side of the cover plate.

4. Method according to one of the preceding claims, characterised in that the spacers of the individual attachment members are machined by a computer-controlled process in accordance with the desired value.

5. Method according to one of the preceding claims, characterised in that the attachment members are drilled correspondingly to the attachment locations.

6. Method according to one of the preceding claims, characterised in that the equipment parts are screwed to the attachment members and subsequently the attachment members together with the equipment parts are screwed onto the supporting structure at the corresponding attachment locations.

7. Method according to one of Claims 1 to 3 and 6, characterised in that the attachment locations on the line support are provided with bores which are dimensionally accurate in all coordinates for receiving the means for mounting the attachment members and in that the attachment members are screwed onto the line support with spacers of equal length.

8. Method according to one of the preceding claims, characterised in that the spacers are designed as tubes surrounding the connecting bolts.

9. Method according to Claim 8, characterised in that the tubes are machined to length by a computer-controlled process in accordance with their intended fitting location.

10. Method according to Claim 8, characterised in that the tubes are selected and mounted in accordance with their desired dimensions from a store containing tubes of various lengths.

11. Method according to one of the preceding claims, characterised in that disc-shaped members are welded onto the bottom side of the cover plate of the line support.

12. Method according to one of Claims 1 to 10, characterised in that bolts, rounds or steel blocks are fitted to the bottom side of the cover plate of the line support.

13. Method according to Claim 12, characterised in that threaded bolts are fired onto the bottom side of the cover plate of the line support.

14. Method according to one of Claims 1 to 10, characterised in that the spacers on the bottom side of the cover plate of the line support are welded on and the attachment members are connected with the spacers in a non-positive manner by means of bolts passing through from above.

15. Method according to one of Claims 1 to 10, characterised in that spot-drillings and threads are cut into the cover plate itself which is of sufficient thickness and the attachment members together with spacers welded thereto are screwed on.

16. Method according to one of Claims 1 to 10, characterised in that the attachment members and the spacers are welded together as a U-shaped component and are screwed on from above through through bores in the cover plate of the line support.

17. Method according to one of Claims 1 to 10, characterised in that the screwing points for the spacers are provided in a filling plate between a lateral guide rail and a web plate of the line support.

18. Method according to one of Claims 1 to 10, characterised in that the screwing points for the spacers are provided on cross-members which are welded onto the lateral guide rail and onto the web plate.

19. Method according to one of Claims 1 to 10, characterised in that the screwing points for the spacers are provided on a horizontal plate which connects the lateral guide rail to the web plate.

20. Line support having a cover plate (8), a welded-on lateral guide rail (12) and attachment members (2), characterised in that on the bottom side of the cover plate (8) the attachment members (2) are fixed to spacers (4) which are adjusted to the desired position of the attachment members (2).

21. Line support according to Claim 20, characterised in that the attachment members (2) with the spacers (4) are screwed onto discs welded onto the bottom side of the cover plate (8).

22. Line support according to Claim 20, characterised in that the spacers (4) and the attachment members (2) are screwed on in a strengthened region of a plate (11) which is welded in between the lateral guide rail (12), the cover plate (8) and a web plate (13).

23. Line support according to Claim 20, 21 or 22, characterised in that stator assemblies (1) for a magnet winding are screwed onto the attachment member (2).

## Revendications

1. Procédé de fixation en position précise de parties d'équipement, en des emplacements de raccordement prédéterminés, sur la construction support de voie carrossable pour pistes de sustentation magnétique, avec des corps de raccordement, disposés aux emplacements de raccordement et dimensionnés de façon que les efforts et couples qui agissent sur les parties d'équipement, du fait du véhicule, puissent être transmis à la construction support, procédé dans lequel après fabrication d'un support de voie carrossable, on détermine les positions de consigne des parties d'équipement par relevé du support de voie carrossable par rapport au tracé, caractérisé en ce que les positions théoriques des corps de raccordement sont déterminées par rapport aux emplacements de raccordement, les corps de raccordement sont pourvus de perçages et d'entretoises de dimensions précises, qui assurent leur position théorique, par rapport aux emplacement de raccordement et au tracé, et sont vissés au support de voie carrossable, aux emplacements de raccordement spécifiques.

2. Procédé selon la revendication 1, caractérisé en ce qu'avant de procéder à la mesure du support de voie carrossable par rapport au tracé, on prépare les emplacements de raccordement pour le montage des corps de raccordement.

3. Procédé selon la revendication 1 ou 2, pour l'adjonction de paquets de stator pour un bobinage magnétique servant de parties d'équipement, sur un support de voie carrossable à tôle de recouvrement, caractérisé en ce que les emplacements de raccordement sont prévus, dans le support de voie carrossable, en face inférieure de la tôle de recouvrement.

4. Procédé selon l'une des revendications précédentes, caractérisé en ce que les entretoises des différents corps de raccordement sont usinées de manière correspondant à la valeur théorique, sous la commande d'un ordinateur.

5. Procédé selon l'une des revendications précédentes, caractérisé en ce que les corps de raccordement sont percés en correspondance avec les emplacements de raccordement.

6. Procédé selon l'une des revendications précédentes, caractérisé en ce que les parties de raccordement sont vissés aux corps de raccordement, les corps de raccordement étant ensuite vissés à la construction support, conjointement avec les parties d'équipement, aux emplacements de raccordement correspondants.

7. Procédé selon l'une des revendications 1 à 3, 6, caractérisé en ce que les emplacements de raccordement sur le support de voie carrossable sont pourvus, pour recevoir les moyens de montage des corps de raccordement, de perçages dont toutes les coordonnées sont de dimensions précises, et que les corps de raccordement sont vissés au support de voie carrossable à l'aide d'entretoises de mêmes longueurs.

8. Procédé selon l'une des revendications précédentes, caractérisé en ce que les entretoises sont réalisées sous forme de tubes enveloppant les vis de liaison.

9. Procédé selon la revendication 8, caractérisé en ce que les tubes sont usinés à la longueur, d'après leur emplacement d'implantation projeté, sous la commande d'un ordinateur.

10. Procédé selon la revendication 8, caractérisé en ce que les tubes sont sélectionnés en fonction de leurs dimensions théoriques, à partir d'un magasin offrant plusieurs longueurs, puis sont montés.

11. Procédé selon l'une des revendications précédentes, caractérisé en ce que des corps discoïdes sont soudés en face inférieure de la tôle de recouvrement du support de voie carrossable.

12. Procédé selon l'une des revendications 1 à 10, caractérisé en ce que des boulons, des ronds en acier ou des cales en acier sont montés en face inférieure de la tôle de recouvrement du support de voie carrossable.

13. Procédé selon la revendication 12, caractérisé en ce que des boulons filetés sont lovés en face inférieure de la tôle de recouvrement du support de voie carrossable.

14. Procédé selon l'une des revendications 1 à 10, caractérisé en ce que les entretoises sont soudées en face inférieure de la tôle de recouvrement du support de voie carrossable et les corps de raccordement sont reliés avec ajustement de forme aux entretoises, au moyen de vis les traversant.

15. Procédé selon l'une des revendications 1 à 10, caractérisé en ce que des perçages et des taraudages sont creusés dans la tôle de recouvrement même, qui est d'une épaisseur suffisante, et les corps de raccordement sont vissés à l'aide des entretoises auxquelles elles sont soudées.

16. Procédé selon l'une des revendications 1 à 10, caractérisé en ce que les corps de raccordement et les entretoises sont soudées ensemble et vissés, depuis le haut, sous forme d'élément de construction en U, dans des perçages traversants ménagés dans la tôle de recouvrement du support de voie carrossable.

17. Procédé selon l'une des revendications 1 à 10, caractérisé en ce que les emplacements de vissage pour les entretoises sont prévus dans une tôle de remplissage située entre un rail de guidage latéral et une tôle étançon du support de voie carrossable.

18. Procédé selon l'une des revendications 1 à 10, caractérisé en ce que les emplacements de vissage pour les entretoises sont prévus sur des traverses qui sont soudées sur le rail de guidage latéral et la tôle étançon.

19. Procédé selon l'une des revendications 1 à 10, caractérisé en ce que les emplacements de vissage pour les entretoises sont prévus sur une tôle horizontale, qui relie le rail de guidage latéral et la tôle étançon.

20. Support de voie carrossable, comportant une tôle de recouvrement (8), un rail de guidage latéral (12) raccordé par soudage et des corps de raccordement (2), caractérisé en ce qu'en face inférieure de la tôle de recouvrement (8) les corps de raccordement (2) sont fixés à l'aide des entretoises (4) adaptées à la position théorique des corps de raccordement (2).

21. Support de voie carrossable selon la revendication 20, caractérisé en ce que les corps de raccordement (2) sont vissés aux entretoises (4), conjointement avec des disques soudés, en face inférieure de la tôle de recouvrement (8).

22. Support de voie carrossable selon la revendication 20, caractérisé en ce que les entretoises (4) et les corps de raccordement (2) sont vissés dans une zone (14) à plus forte épaisseur d'une tôle (11), intégrée par soudure entre le rail de guidage latéral (12), la tôle de recouvrement (8) et une tôle étançon (13).

23. Support de voie carrossable selon la revendication 20, 21 ou 22, caractérisé en ce que des paquets de ressorts (1) pour un bobinage magnétique sont vissés sur le corps de raccordement (2).
